# EUROPÄISCHE PATENTSCHRIFT

(11) **EP 0 776 736 B1**
(45) Veröffentlichungstag und Bekanntmachung des Hinweises auf die Patenterteilung: **21.07.1999**
(21) Anmeldenummer: 96118748.1
(22) Anmeldetag: 22.11.1996
(51) Int. Cl.: B25C 3/00, B25H 3/00

(54) **Werkzeug zum Halten von Nägeln, Schrauben oder derartigen Befestigungsmitteln, und eine Verpackung mit einer das Werkzeug enthaltenden Schachtel**
Holding tool for nails, screws and similar fastening devices, and a box fitted with such a tool
Outil pour tenir des clous, des vis et des dispositifs de fixation similaires, et une boîte munie d'un tel outil

(30) Priorität: 01.12.1995 IT BO950174 U
(43) Veröffentlichungstag der Anmeldung: 04.06.1997
(73) Patentinhaber: PACKCENTER S.r.l., 40026 Imola (Bologna) (IT)
(72) Erfinder: Righini, Giuseppe, 40026 Imola (Bologna) (IT)
(74) Vertreter: Rinaldi, Carlo

(56) Entgegenhaltungen:
- EP-A- 0 033 302
- EP-A- 0 187 498
- DE-B- 1 159 868
- DE-C- 827 926
- GB-A- 2 124 535
- GB-A- 2 277 015
- US-A- 5 284 070
- US-A- 5 321 996
- US-A- 5 375 488

## Beschreibung

### STAND DER TECHNIK

Die vorliegende Erfindung betrifft ein Werkzeug, das zum Halten von Nägeln, Schrauben oder derartigen Befestigungsmitteln bei deren Einschlagen in eine Wand verwendet wird. Außerdem betrifft die Erfindung eine Verpackung mit einer Schachtel, die zumindest ein zu den Nägeln bzw. Schrauben der Schachtel passendes Werkzeug enthält.

Es ist bekannt, daß das durch Hämmer bzw. Schraubenzieher Einschlagen von Nägeln bzw. Schrauben für die Finger des Benutzers oft sehr gefährlich ist, insbesondere falls der Benutzer derartige Werkzeuge nicht gewöhnlich verwendet.

Ein Werkzeug ist bekannt, das indirekt einen Nagel hält, wobei der Nagel zum Einschlagen eines Hakens für Bilder in eine Wand dient; dieses in Abbildungen 1, 2 und 3 dargestellte Werkzeug besteht im wesentlichen aus einer Hülse, die sich am Ende einer Stange befindet, wobei die Stange auch als Griff für das Werkzeug dient; die Hülse ist an einer ringförmigen Verengung des Hakens befestigt, damit der Haken festgehalten werden kann, während der Nagel in die Wand eingeschlagen wird.
Ein derartiges Werkzeug kann lediglich für einen Haken verwendet werden, dessen ringförmige Verengung einen vorbestimmten Durchmesser aufweist; deshalb für jede Abmessung des Nagels ein besonderes Werkzeug nötig ist.

GB-A- 2 124 535 betrifft ein Handwerkzeug zum Halten von Schrauben, Nägeln und derartigen Befestigungsmitteln in einer gewünschten Bezugsstellung für das Eingeschlagen; das Handwerkzeug enthält einen Handgriff, der an einem Kopf angeschlossen wird, wobei der Kopf einen Rand aufweist, der mit einer dazu bemessenen Ausbohrung ausgestattet ist, damit das Handwerkzeug in der Bezugsstellung gehalten wird. Die Ausbohrung weist eine seitliche Öffnung auf, die sich elastisch ausweitet, damit das teilweise eingeschlagene Befestigungsmittel mittels einer zweckmäßigen Handhabung des Kopfs durch diese Öffnung freigegeben wird.

DE-C- 827 926 stellt eine Vorrichtung zum Halten von Nägeln dar gemäß den Merkmalen des Oberbegriffs des Anspruchs 1. Die Vorrichtung enthält einen Haltekörper, bei welchem eine oder mehrere zur Führung eines Nagels bestimmte Bohrungen vorgesehen sind; von denen je ein Schlitz nach außen führt.
In der Ausführungsform dieser Vorrichtung sind die Schlitze parallel.

US-A- 5 321 996 betrifft ein Handwerkzeug zum Halten von Nägeln, das einen plattenförmigen Körper enthält, wobei sich mehrere verlängerte Öffnungen verschiedener Abmessungen längs dem Perimeter des Körpers befinden.

DE-A - 1 159 868 bezieht sich auf einem Werkzeug zum Halten und Führen von Nägeln oder dgl.. Das Werkzeug besteht aus einer Platte aus elastischem Werkstoff, die mit unterschiedlich weiten Nagelführungsbohrungen und von diesen zum Plattenrand auslaufenden, spreizbaren, das seitliche Abziehen der Platte von den teilweise eingeschlagenen Nägeln ermöglichenden Schlitzen versehen ist, wobei die Platte auf ihrer Oberseite abgestuft ist und jede Stufe eine Nagelführungsbohrung mit dem zugehörigen spreizbaren Schlitz enthält.
Die Nagelführungsbohrungen dieses Werkzeugs sind hinsichtlich der Symmetriemitte geneigt, aber sie sind in verschiedenen Flächen (Stufen) angeordnet, deshalb keine Verformung einer Nagelführungsbohrung wegen des einfachen Hineinsteckens eines Befestigungsmittels in die anliegende oder entgegengesetzte Nagelführungsbohrung stattfindet.

US-A-5,375,488 stellt eine "anhaltene Nagel und Führeneinheit" dar. Diese Einheit enthält zwei an einem Ende verbundene verlängerte Bauteile, damit einer der Bauteile hinsichtlich des zweiten der Bauteile drehen kann, wobei beide Bauteile Fingergriffe am zweiten Ende aufweisen. Die verlängerten Bauteile haben eine obere und eine untere Fläche, welche eine Grundseite bestimmen, und innere seitliche Flächen, die gegenübergestellt sind.
Die inneren seitlichen Flächen weisen einen Teil auf, welcher im wesentlichen senkrecht zur Grundseite ist.
V-förmige Nuten sind zum Halten eines Nagels vorgesehen; die V-förmigen Nuten haben ein Vorderseite und eine Rückseite, wobei eine der Seiten länger ist als die andere der Seiten.

In diesem wie in dem übrigen z.Z. vorliegenden Stand der Technik ist kein Werkzeug vorgesehen, dessen seitliche Öffnungen sägeförmige Ränder aufweisen, um Nägel bzw. Schrauben verschiedener Abmessungen direkt festzuhalten. Die geneigten Öffnungen der bekannten Dokumente dienen für das Erleichtern des Hineinsteckens der Nagel in die Zentrierungsbohrungen; auch eine Schachtel, die Nägel zusammen mit dem Werkzeug enthält, oder das Werkzeug, das auf eine Fläche der Schachtel klebt, um das Werkzeug unmittelbar sichtbar zu lassen, ist z.Z. aus dem vorliegenden Stand der Technik nicht entnehmbar.

### ZWECK DER ERFINDUNG

Hier will die Erfindung Abhilfe schaffen.
Die Erfindung, wie sie in den Ansprüchen gekennzeichnet ist, löst die Aufgabe ein verbessertes Werkzeug zum Halten von Nägeln bzw. Schrauben zu schaffen.
Das Werkzeug besteht aus einem plattenförmigen Körper, in dem sich eine oder mehrere Öffnungen befinden,
wobei jede der Öffnungen geeignet ist, Nägel bzw. Schrauben von verschiedenen Abmessungen zu halten, und
wobei der Körper aus einem elastischen Material besteht, das sich durch die Kräfte, die auf den Körper beim Halten eines Nagels bzw. einer Schraube wirken, verformen kann,
das Werkzeug ist dadurch gekennzeichnet,
daß die Öffnungen zwei divergierende Ränder aufweisen, wobei jeder Rand eine sägeförmige Kontur besitzt, deren Spitzen aufeinander zugerichtet sind

Außerdem betrifft die vorliegende Erfindung eine Verpackung mit einer Schachtel für Nägel bzw. Schrauben, wobei die Verpackung zusätzlich ein oder mehrere Werkzeuge enthält, und wobei das Werkzeug oder die Werkzeuge zu den Nägeln bzw. Schrauben in der Schachtel passend sind.

Die durch die Erfindung erreichten Vorteile sind im wesentlichen darin zu sehen, daß das Werkzeug geeignet ist, in eine Schachtel für Nägel bzw. Schrauben hineingelegt, bzw. an der Außenwand der Schachtel angehaftet zu werden. Es besteht darum aus einem elastischen plattenförmigen Körper und weist Öffnungen auf, wobei jede Öffnung geeignet ist, Nägel von verschiedenen Durchmessern zu halten.
Das erfindungsgemäße Werkzeug kann auch von Personen, die Hämmer bzw. Schraubenzieher nicht gewöhnlich benutzen, verwendet werden; außerdem, erhöht das Werkzeug den Wert der Verpackung, die Nägel bzw. Schrauben zusammen mit dem Werkzeug enthält.

### KURZE BESCHREIBUNG DER ZEICHNUNGEN

Das Werkzeug zum Halten von Nägeln bzw. Schrauben wird nachfolgend anhand von in der beiliegenden Zeichnungen schematisch dargestellten Ausführungsbeispielen näher erläutert. In dieser zeigen:
Abb. 1 eine Stirnansicht eines Hakens zum Hängen eines Bildes an einer Wand;
Abb.2 eine seitliche Ansicht des mit einem Werkzeug ausgestatteten Hakens;
Abb.3 eine Stirnansicht des für den Haken von Abbildungen 1 bzw. 2 verwendeten Werkzeugs;
Abbildungen. von 4 bis 15 und von 17 bis 21 stellen Ausführungsformen des Werkzeugs dar. Die Figuren 4-13 und 17 stellen Ausführengen aus der Stand der Technik dar. Das erfindungsgemäße Werkzeug ist in den Figuren 14, 15 and 18-21 gezeichnet.
Abb. 16 stellt eine Stirnansicht einer mit dem Werkzeug gemäß der vorliegenden Erfindung ausgestatteten Schachtel dar.

### BESCHREIBUNG VON BEVORZUGTEN AUSFÜHRUNGSFORMEN DER ERFINDUNG

Das in Abbildungen 1, 2 und 3 dargestellte bekannte Werkzeug wurde eingangs schematisch erörtert; es besteht aus einem Körper 1, der auch als Griff dient; an einem Ende des Körpers 1 befindet sich eine Hülse 2, die eine Verengung 3 eines Hakens 4 einwickelt; ein Nagel 5 wird im Mittelteil des Hakens 4 hineingesteckt, der durch das Werkzeug festgehalten wird. Die Hülse 2 wickelt mit Massgenauigkeit die Verengung 3 des Hakens 4 ein, damit der Haken 4 leicht an der Wand eingeschlagen wird.
Abbildungen 1, 2 und 3 stellen deutlich dar, daß das Werkzeug lediglich für Haken mit einer vorbestimmten Abmessung verwendet werden kann: tatsächlich ist die Hülse 2 unverformbar, deshalb anpasst sie sich den Haken, die eine Verengung aufweisen, deren Abmessungen den Abmessungen derselben Hülse 2 gleich sind.
Abbildungen 4 und 5 stellen zwei sehr ähnliche Ausführungsformen eines Werkzeugs, das vom Dokument GB-A-2124535 bekannt ist, dar; sie unterscheiden sich voneinander lediglich dadurch, daß das Werkzeug von Abb.4 keinen Griff aufweist, dagegen ist ein Griff im Werkzeug von Abb.5 vorgesehen. Abgesehen von dieser kleinen Verschiedenheit, bestehen beide Werkzeuge aus einem plattenförmigen Körper 6, bei welchem zwei Öffnungen 7 und 8 ausgeführt sind, die sich vom Inneren zum Äußere des Körpers 6 erweitern, damit Gehäuse für Schrauben oder Nägel mit vorbestimmten Formen und Abmessungen begrenzt werden.

Die Öffnung 7 fängt von einen ersten Bohrung 9 an, und die Öffnung 8 von einen zweiten Bohrung 10. Jede der Bohrungen 9 und 10 hält einen Nagel bzw. eine Schraube, deren Abmessung an die Abmessung jener Bohrung 9 bzw. 10 anpassungsfähig ist; Nägel oder Schrauben von kleinsten Abmessungen werden an Teilen der ersten 7 bzw. zweiten Öffnung 8 befestigt, die zu den Abmessungen des zu eingeschlagenden Nagels bzw. Schraube passend sind.
Die Öffnungen 7 und 8 weisen verschiedene Erweiterungswinkel vom Inneren zum Äußere des Körpers 6 auf, damit Gehäuse für Nägel bzw. Schraube verschiedener Abmessungen begrenzt werden.
Die Form der Werkzeuge von Abbildungen 4 und 5 und die Elastizität des Materiales, aus dem sie bestehen, erlauben eine Erweiterung der Öffnung 7 und eine Verengung der Öffnung 8, wenn ein Nagel bzw. eine Schraube in die Öffnung 7 eingesteckt wird (und umgekehrt).
Abb.6 stellt eine von den Dokumenten GB-A-2124535, DE-C-827926 bekannte, dritte Ausführungsform des Werkzeugs dar, bei welchem der Körper 6 zwei parallele Öffnungen 7 und 8 aufweist, die sich vom Inneren zum Äußere des Körpers 6 erweitern, damit Gehäuse für Schrauben oder Nägel mit vorbestimmten Formen und Abmessungen begrenzt werden. Auch in diesem Fall weisen die Öffnungen 7 und 8 verschiedene Erweiterungswinkel vom Inneren zum Äußere des Körpers 6 auf, damit Nägel bzw. Schrauben von verschiedenen Abmessungen in eine Wand eingeschlagen werden können.
Aber in diesem Fall ist die durch eingeschlagene Nägel oder Schrauben verursachte Erweiterung der Öffnung 7 bzw. Verengung der Öffnung 8 nicht so wahrscheinlich wie im Fall des Werkzeugs von Abbildungen 4 und 5. Aber dieses Werkzeug ist fester und leichter zu verwenden.

Abb.7 stellt eine im Dokument GB-A-2124535 gezeigte, vierte Ausführungsform des Werkzeugs dar, bei welcher der Körper 6 zwei gegenüberliegende Öffnungen 7 und 8 aufweist, die sich vom Inneren zum Äußere des Körpers 6 erstrecken, und Gehäuse für Schrauben oder Nägel mit vorbestimmten Formen und Abmessungen begrenzen. Auch in diesem Fall weisen die Öffnungen 7 und 8 verschiedene Erweiterungswinkel vom Inneren zum Äußere des Körpers 6 auf, damit Nägel oder Schrauben von verschiedenen Abmessungen in eine Wand eingeschlagen werden können.

Die durch eingesteckte Nägel oder Schrauben verursachte Erweiterung der Öffnung 7 bzw. Verengung der Öffnung 8 ist sehr wahrscheinlich während der Verwendung dieses festen, leicht verwendbaren und wenig sperrigen Gerätes, das geeignet ist, in eine Schachtel für Nägel oder Schrauben hineingelegt zu werden.

Abbildungen 8 und 9 zeigen zwei weitere sehr ähnliche Ausführungsformen des Werkzeugs gemäß der Dokumente GB-A-2124535, DE-B-1159868; sie unterscheiden sich voneinander lediglich dadurch, daß das Werkzeug von Abb.8 keinen Griff aufweist, dagegen ist ein Griff im Werkzeug von Abb.9 vorgesehen. Abgesehen von dieser kleinen Verschiedenheit, bestehen beide Werkzeuge aus einem scheibenförmigen Körper 6, bei welchem drei Öffnungen 7, 8 und 11 ausgeführt sind, die sich vom Inneren zum Äußere des Körpers 6 erstrecken, um Gehäuse für Schrauben bzw. Nägel mit vorbestimmten Formen und Abmessungen zu begrenzen.
Die Öffnung 7 fängt aus einer ersten Bohrung 9 an, die Öffnung 8 aus einer zweiten Bohrung 10 und die Öffnung 11 aus einer dritten Bohrung 12. Die Bohrungen 9, 10 und 12 dienen zum Enthalten eines Nagels bzw. einer Schraube mit an deren Abmessungen anpassungsfähigen Abmessungen; Nägel bzw. Schrauben von kleinsten Abmessungen werden an Teilen der ersten, zweiten oder dritten Öffnung 7, 8 bzw. 11 befestigt, die zu den Abmessungen des zu eingeschlagenden Nagels bzw. Schraube passend sind.
Die Öffnungen 7, 8 und 11 weisen verschiedene Erweiterungswinkel vom Inneren zum Äußere des Körpers 6 auf, die zum Einschlagen von Nägeln oder Schrauben verschiedener Abmessungen dienen. Auch in diesem Fall verursacht die Einführung einer Schraube oder eines Nagels in eine der Öffnungen eine elastische Verformung der anderen zwei Öffnungen. Diese Verformung ermöglicht das Halten der Nägel oder der Schrauben, die für die zukünftigen Einschlagen gewählt worden sind, in den anderen zwei Öffnungen.

Das Werkzeug gemäß Abb.10 ist im Dokument GB-A-2124535 gezeigt, und ist völlig gleich jenem gemäß Abb.7, abgesehen von dem Griff 13.

Abb.11 stellt ein Werkzeug dar, das sehr ähnlich jenen der Abbildungen 8 und 9 ist, deshalb dieses Werkzeug von den Dokumenten GB-A-2124535, DE-B-1159868 bekannt ist; in diesem Fall, aber, sind zwei Öffnungen 7 und 8 im scheibenförmigen Körper 6 ausgeführt, die sich vom Inneren zum Äußere des Körpers 6 erstrecken, damit Gehäuse für Schrauben oder Nägel mit vorbestimmten Formen und Abmessungen begrenzen werden können. Außerdem weisen die Öffnungen 7 und 8 Ränder auf, die hinsichtlich der Mitte des scheibenförmigen Körpers 6 radial sind, wobei die Ränder für eine leicht Produktion und Verwendung dienen.

Abb. 12 stellt ein Werkzeug dar, der sehr ähnlich jenen der Abbildungen 7 und 10 ist; dieses Werkzeug ist mit einem Griff 13 ausgestattet. Dieses Werkzeug ist in den Dokumenten GB-A-2124535, DE-B-1159868 beschrieben.

Das Werkzeug gemäß Abb.13 ist ähnlich jenem gemäß Abb.6 und unterscheidet sich von jenem wegen eines Griffes 13. Dieses Werkzeug ist in den Dokumenten GB-A-2124535, DE-C-827926 beschrieben

Abb. 14 zeigt ein erfindungsgemäßes Werkzeug, dessen Öffnungen 7 und 8 gerändelte Ränder aufweisen, die für ein genaues Begrenzen von Gehäusen für Nägel oder Schrauben 14 bzw. 15 dienen. Die Rändelung der Ränder ist halbkreisförmig, wobei sich die Durchmesser der Rändelung vom Inneren zum Äußere des Körpers 6 verengern; ein Halbkreis, der sich im rechten Rand von jeder der Öffnungen 7 bzw. 8 befindet, fält mit einem Halbkreis gleichen Durchmessers im linken Rand derselben Öffnung zusammen. Deshalb wirken die Halbkreise wie die Bohrungen 9, 10 und 12.

Das erfindungsgemäße Werkzeug von Abb. 15 ist ähnlich jenem von Abb.14, davon abgesehen, daß sich die Öffnungen 7 und 8 von einem innerhalb des Körpers 6 angeordneten Punkt erstrecken, damit die Bohrungen 9 und 10 beseitigt werden können.

Jedes der anhand von Abbildungen von 4 bis 15 beschriebenen Werkzeuge findet ihre eigene Verwendung in Abhängigkeit von den Ansprüchen des Benutzers, dem Raumbedarf oder anderen Notwendigkeiten. Im besonderen ist es bedeutend, daß sich eine der Öffnungen zum Halten der Nägel bzw. der Schrauben, die sie enthält, anziehet, wenn auch die andere Öffnung zumindest eine Schraube oder einem Nagel enthält. Auch die Herstellungskosten und die Verringerung des Raumbedarfes bei gleichen Bedingung sind Merkmale, die zur Wahl eines der in obigen Abbildungen dargestellten Werkzeuge in Erwägung gezogen werden müssen.

Abb. 16 zeigt eine Verpackung mit einer Schachtel für Nägel bzw. Schrauben die mit einem Werkzeug gemäß der vorliegenden Erfindung ausgestattet ist; ein Selbstklebestreifen läßt das Werkzeug 6 an der Außenfläche des Rahmens für Etiketten der Schachtel haften; für eine sofortige Anwendung wird das Werkzeug 6 durch Stanzform teilgeschnitten; außerdem haftet es an der Schachtel zum Beweisen deren Unversehrtheit. Die Beseitigung des Werkzeugs 6 von dem Rahmen für Etiketten der Schachtel zum dessen Anwendung wird für den Käufer leicht sein.
Außerdem ist ein Werkzeug vorgesehen, das die Formen eines der anhand von Abbildungen von 4 bis 15 beschriebenen Werkzeugs hat; in diesem Werkzeug erstrecken sich die Öffnungen bzw. Gehäuse für Nägel oder Schrauben von einem im Körper 6 sich befindenden Punkt zur Beseitigung der Bohrungen 9, 10 und 12.

Es ist deutlich, daß das Werkzeug 6 in eine Schachtel für Schrauben bzw. Nägel hineingelegt werden kann.

Das in Abb.17 dargestellte Werkzeug welches aus dem Dokument US-A-5321996 bekannt ist, unterscheidet sich von den vorangehenden dadurch, daß die Bohrungen bzw. Gehäuse 9 und 10 für Nägel oder Schrauben erstrecken sich um den Rand des Körpers 6 und sind kreisbogenförmig bzw. kreissegmentförmig. Eine Reihe von Bohrungen 9 erstreckt sich um den rechten Rand, und eine Reihe von Bohrungen 10 erstreckt sich um den linken Rand des Körpers 6. Die Durchmesser der Bohrungen 9 verengen von oben herab, und dagegen die Durchmesser der Bohrungen 10 verengen nach oben. Das Werkzeug gemäß dieser Ausführungsform ist fester und starker als die vorangehenden Werkzeuge

Das in Abb.18 dargestellte Werkzeug unterscheidet sich von jenem von Abb. 17 dadurch, daß es zwei Öffnungen 7 und 8 aufweist, die im Inneren des Körpers 6 gebildet sind. Die Abmessungen der Öffnung 7 verengen von oben herab, und dagegen die Abmessungen der Öffnungen 8 verengen nach oben. Außerdem, in diesem Werkzeug befinden sich die beide Reihen von Bohrungen 9 und 10 des Werkzeugs von Abb.17.
Das Werkzeug gemäß Abb.19 weist lediglich zwei Öffnungen 7 und 8 auf, die innerhalb des Körpers 6 gebildet sind. Die Abmessungen der Öffnung 7 verengen von oben herab, und dagegen die Abmessungen der Öffnungen 8 verengen nach oben.

Das in Abb.20 dargestellte Werkzeug besteht aus einer geöffnete elastische Struktur, welche den Körper 6 bildet; die Öffnung 7 erstreckt sich nach der Längsachse 16 des Körpers 6; die Öffnung 7 weist eine sägeförmige Kontur 17 mit mehreren Gehäusen 18 auf, wobei jede der Konturen 17 geeignet ist, einen Nagel bzw. eine Schrauben festzuhalten.
Die Elastizität dieses Werkzeugs wird durch eine Bohrung 19 verursacht, welche sich im Teil 13 des Körpers 6 befindet, der keine sägeförmige Kontur 17 aufweist; wobei sich die Seitenwänden 20', 20'' der Bohrung 19 durch den Teil 13 schlank machen lassen. Der Teil 13 bildet den Griff des Werkzeugs.

Die Wand 20' ist am Teil 21' befestigt, der die sägeförmige Kontur 17 links begrenzt; die Wand 20'' ist am Teil 21'' befestigt, der sägeförmige Kontur 17 rechts begrenzt.
Nach dem Stecken des zu eingeschlagenden Nagels bzw. Schrauben in jenes Gehäuse 18, das zu der Abmessung des Nagels bzw. Schraube passend ist, wird der Griff 13 durch die Näherung der Seitenwänden 20', 20'' so gedrückt, daß das Gehäuse 18 den Nagel festhält.

Das in Abb.21 dargestellte Werkzeug besteht aus einer geöffneten elastischen Struktur, welche den Körper 6 bildet; die Öffnung 7 erstreckt sich nach der Längsachse 16 des Körper 6; die Öffnung 7 weist eine sägeförmige Kontur 17 mit mehreren Gehäusen 18 auf, wobei jede der Konturen 17 geeignet ist, einen Nagel bzw. eine Schrauben festzuhalten.
Die Elastizität dieses Werkzeug wird durch eine Bohrung 19 verursacht, welche sich im Teil 13 des Körpers 6 befindet, der keine sägeförmige Kontur 17 aufweist; wobei sich die Seitenwänden 20', 20'' der Bohrung 19 durch den Teil 13 schlank machen lassen. Der Teil 13 bildet den Griff des Werkzeugs.

Die Wand 20' ist am Teil 21'' befestigt, der die sägeförmige Kontur 17 links begrenzt; die Wand 20'' ist am Teil 21' befestigt, welcher die sägeförmige Kontur 17 rechts begrenzt.
Nach dem Stecken des zu eingeschlagenden Nagels bzw. Schrauben in jenes Gehäuse 18, das zu der Abmessung des Nagels bzw. Schraube passend ist, wird der Griff 13 durch die Entfernung der Seitenwänden 20', 20'' so gedrückt, daß das Gehäuse 18 den Nagel festhält.

## Patentansprüche

1. Werkzeug zum Halten von Nägeln bzw. Schrauben,
- bestehend aus einem plattenförmigen Körper (6),
- in dem sich eine oder mehrere Öffnungen (7,8,11) befinden,
- wobei jede der Öffnungen (7,8,11) geeignet ist, Nägel bzw. Schrauben (14,15) von verschiedenen Abmessungen zu halten, und
- wobei der Körper (6) aus einem elastischen Material besteht, das sich durch die Kräfte, die auf den Körper (6) beim Halten eines Nagels (14) bzw. einer Schraube (15) wirken, verformen kann,
dadurch gekennzeichnet,
daß die Öffnungen (7,8,11) zwei divergierende Ränder aufweisen, wobei jeder Rand eine sägeförmige Kontur besitzt, deren Spitzen aufeinander zugerichtet sind.

2. Verpackung mit einer Schachtel für Nägel bzw. Schrauben,
dadurch gekennzeichnet,
daß die Verpackung zusätzlich ein oder mehrere Werkzeuge nach Anspruch 1 enthält,
wobei das Werkzeug oder die Werkzeuge zu den Nägeln (14) bzw. Schrauben (15) in der Schachtel passend sind.

## Claims

1. Tool for supporting nails or screws and similar fastening devices,
- consisting of a plate-like body (6),
- where one or more openings (7,8,11) are found,
- each opening (7,8,11) being capable of containing nails or screws (14,15) of different dimensions, and
- the body (6) is made of an elastic material, which can be deformed because of the stresses acting on the body (6) when the same supports a nail (14) or a screw (15),
characterised by the fact,
that the openings (7,8,11) present two divergent edges, and every edge shows a saw-like profile the ends of which are turned to each other.

2. Package with a box for nails or screws,
characterised by the fact,
that the package contains, in addition to nails or screws, one or more tools as in claim 1, and
the tool or tools are suitable for the nails (14) or screws (15) of the box.

## Revendications

1. Outil pour tenir des clous, des vis et des dispositifs de fixation similaires,
- l'outil consiste d'un corps plat (6),
- dans lequel se trouvent une ou plusieurs ouvertures (7,8,11),
- chaque ouverture (7,8,11) étant apte à contenir des clous ou des vis (14,15) de dimensions différentes, et
- le corps (6) est constitué en un matériel élastique, qui peut être déformé par les forces qui agissent sur le corps (6) quand le corps tient un clou (14) ou une vis (15),
caractérisé en ce que,
les ouvertures (7,8,11) présentent deux bords divergentes, et chaque bord présente un profil dentelé, dont les extrémités sont tournées l'une vers l'autre.

2. Paquet avec une boîte pour des clous ou des vis,
caractérisé en ce que,
le paquet contient, en plus des clous ou des vis, un ou plusieurs outils selon la revendication 1, et
l'outil ou les outils sont proportionnés aux clous (14) ou aux vis (15) de la boîte.
